# EUROPÄISCHE PATENTSCHRIFT

(11) **EP 1 610 644 B1**
(45) Veröffentlichungstag und Bekanntmachung des Hinweises auf die Patenterteilung: **20.05.2009**
(21) Anmeldenummer: 04710813.9
(22) Anmeldetag: 13.02.2004
(51) Int. Cl.: A45D 27/46, B08B 3/04, B26B 19/38

(54) **ELEKTRISCHE REINIGUNGSVORRICHTUNG FÜR EINEN RASIERAPPARAT MIT AUSWECHSELBARER KARTUSCHE**
ELECTRIC CLEANING DEVICE FOR A SHAVER HAVING AN EXCHANGEABLE CARTRIDGE
DISPOSITIF ELECTRIQUE DE NETTOYAGE POUR RASOIR

(30) Priorität: 04.04.2003 DE 10315452
(43) Veröffentlichungstag der Anmeldung: 04.01.2006
(73) Patentinhaber: Braun GmbH, 61476 Kronberg (DE)
(72) Erfinder: KAPPES, Diana, 65817 Eppstein (DE); LARSCHEID, Andreas, 66779 Kelkheim (DE); LUDÄSCHER, Uwe, 65934 Frankfurt (DE)
(86) Internationale Anmeldenummer: PCT/EP2004/001389
(87) Internationale Veröffentlichungsnummer: WO 2004/086902

(56) Entgegenhaltungen:
- EP-A- 0 664 973
- WO-A-98/35580
- US-A- 6 131 230

## Beschreibung

Die Erfindung betrifft eine elektrische Reinigungsvorrichtung für einen Rasierapparat. Weiterhin betrifft die Erfindung eine auswechselbare Kartusche zur Bevorratung von Reinigungsflüssigkeit und ein System bestehend aus einem Rasierapparat und einer elektrischen Reinigungsvorrichtung.

Elektrische Reinigungsvorrichtungen für Rasierapparate dienen dazu, im Scherkopfbereich anhaftende Haarpartikel und sonstige Verschmutzungen zu entfernen. Derartige Reinigungsvorrichtungen sind bereits in verschiedenen Funktions- und Konstruktionsvarianten bekannt.

So offenbart die FR 2 568 111 A1 eine Vorrichtung zur Reinigung eines Scherkopfes eines Trockenrasierapparates, die einen Reinigungsraum aufweist, in den der Trockenrasierapparat zur Reinigung eingeführt wird. Die Reinigung erfolgt mittels eines Luftstromes, der von einem Gebläse erzeugt wird. Mit dem Luftstrom abtransportierte Haarpartikel oder andere Partikel werden einer Filtereinrichtung zugeführt.

Auch ist aus der US 6 131 230 eine Reinigungsvorrichtung für Naßrasierer bekannt, die einen über eine Verschlußkappe befüll- und entleerbaren Flüßigkeitsspeicher aufweist.

Aus der US 3 172 416 ist ein Reinigungsgerät für einen elektrischen Rasierer bekannt, das einen Behälter mit einer Aufnahmeöffnung für den Scherkopfbereich des Rasierers aufweist. In dem Behälter sind eine motorisch angetriebene Fördereinrichtung zur Erzeugung eines zirkulierenden Stroms einer Reinigungsflüssigkeit sowie eine Einrichtung zum Sammeln von Haarpartikeln und sonstigen Partikeln angeordnet. Zur Reinigung wird der Scherkopfbereich von Reinigungsflüssigkeit durchströmt und gleichzeitig der an das Reinigungsgerät angeschlossene Rasierer in Betrieb genommen.

Die DE 44 02 238 C2 und die WO 98/35580 A offenbaren eine Reinigungsvorrichtung für den Scherkopf eines Trockenrasierers. Die Reinigungsvorrichtung weist ein Aufnahmeteil für den Scherkopf des Rasierapparats und wenigstens einen Reinigungsflüssigkeitsbehälter auf. Das Aufnahmeteil ist oberhalb des Flüssigkeitspegels der Reinigungsflüssigkeit angeordnet und ist über eine motorisch angetriebene Fördereinrichtung mit Reinigungsflüssigkeit aus dem Reinigungsflüssigkeitsbehälter versorgbar. Hierzu ist das Aufnahmeteil über eine Überlaufeinrichtung und/oder über mindestens eine Auslaßöffnung mit dem Reinigungsflüssigkeitsbehälter verbunden.

Mit den bekannten Reinigungsvorrichtungen lassen sich zwar zum Teil sehr gute Reinigungsergebnisse erzielen. Sie sind aber relativ aufwendig konstruiert und/oder beanspruchen eine vergleichsweise große Stellfläche.

Der Erfindung liegt die Aufgabe zugrunde, eine elektrische Reinigungsvorrichtung für einen Rasierapparat so auszubilden, daß sie mit einem geringen Aufwand hergestellt werden kann und eine möglichst kleine Stellfläche benötigt.

Diese Aufgabe wird durch eine elektrische Reinigungsvorrichtung mit der Merkmalskombination des Anspruchs 1 gelöst.

Die erfindungsgemäße Reinigungsvorrichtung für einen Rasierapparat weist ein Oberteil mit einem Reinigungsbehälter zur Aufnahme des Rasierapparats im Bereich seines Scherkopfes und mit einer von einem Elektromotor angetriebenen Fördereinrichtung für eine Reinigungsflüssigkeit auf. Die Besonderheit der erfindungsgemäßen Reinigungsvorrichtung besteht darin, daß sich das Oberteil auf einer auswechselbaren Kartusche zur Bevorratung der Reinigungsflüssigkeit abstützt.

Die erfindungsgemäße Vorrichtung hat den Vorteil, daß sie über eine auswechselbare Kartusche verfügt und dennoch kompakt und einfach aufgebaut ist. Dadurch, daß die Kartusche nicht von dem Gehäuse der Reinigungsvorrichtung umgeben ist, kann zum einen ein aufwendiger Mechanismus zum Einsetzen und Entnehmen der Kartusche entfallen und zum anderen benötigt die Reinigungsvorrichtung bei gleichem Kartuschenvolumen eine kleinere Stellfläche.

Das Oberteil und die Kartusche können durch eine Koppeleinrichtung lösbar miteinander verbunden sein. Dadurch wird ein sicherer Halt des Oberteils auf der Kartusche gewährleistet und trotzdem ein Auswechseln der Kartusche ermöglicht. Insbesondere kann die Koppeleinrichtung durch zusammenwirkende Koppelelemente auf der Unterseite des Oberteils und auf der Oberseite der Kartusche gebildet werden. Derart angeordnete Koppelelemente sind im gekoppelten Zustand des Oberteils und der Kartusche von außen nicht sichtbar und wirken sich somit nicht störend auf den optischen Eindruck aus. Die Koppeleinrichtung kann beispielsweise als eine Schraubverbindung ausgebildet sein, die mit wenig Aufwand gefertigt werden kann und leicht zu bedienen ist. Ebenso ist es auch möglich, die Koppeleinrichtung als einen Rastmechanismus auszubilden, so daß ein Kartuschenwechsel sehr schnell ausgeführt werden kann. Um das Handling während des Kartuschenwechsels zu erleichtern, kann das Oberteil Standfüße zum Abstellen des Oberteils bei abgenommener Kartusche aufweisen.

Weiterhin kann das Oberteil eine Aktivierungseinrichtung zur wenigstens zeitweisen Inbetriebnahme des Rasierapparats aufweisen. Dies hat den Vorteil, daß sich ein besonders gutes Reinigungsergebnis erzielen läßt. Dabei kann die Aktivierungseinrichtung insbesondere als wenigstens ein elektrischer Kontakt ausgebildet sein. In einem bevorzugten Ausführungsbeispiel ist die äußere Form der Kartusche im Übergangsbereich zum Oberteil an die äußere Form des Oberteils angepaßt, um eine optimale Anbindung zwischen dem Oberteil und der Kartusche zu ermöglichen und ein gefälliges optisches Erscheinungsbild zu erreichen.

Auch bezieht sich die Erfindung auf ein System bestehend aus einem Rasierapparat und der erfindungsgemäßen Reinigungsvorrichtung. Der Rasierapparat verfügt über eine durch die Reinigungsvorrichtung aktivierbare Reinigungsfunktion zur zeitweisen Inbetriebnahme des Rasierapparats während des Reinigungsvorgangs. Dies hat den Vorteil, daß der Rasierapparat mit einem für seine Bauart optimalen Reinigungsprogramm ausgestattet werden kann und der Aufwand für die Realisierung des Reinigungsprogramms bei der Reinigungsvorrichtung entfallen kann.

Die Erfindung wird nachstehend anhand der in der Zeichnung dargestellten Ausführungsbeispiele erläutert.

Es zeigen jeweils in perspektivischer Darstellung
- Fig. 1: ein Ausführungsbeispiel für die erfindungsgemäße Reinigungsvorrichtung mit eingesetztem Rasierapparat,
- Fig. 2: das Ausführungsbeispiel aus Fig. 1 ohne Rasierapparat,
- Fig. 3: ein Ausführungsbeispiel für die erfindungsgemäße Reinigungsvorrichtung mit abgenommener Kartusche und
- Fig. 4: ein weiteres Ausführungsbeispiel für die erfindungsgemäße Reinigungsvor- richtung mit abgenommener Kartusche.

Fig. 1 zeigt ein Ausführungsbeispiel für die erfindungsgemäße Reinigungsvorrichtung 1 in perspektivischer Darstellung. Die Reinigungsvorrichtung 1 weist ein Oberteil 2 mit einer Aufnahmeöffnung 3 auf, in die ein elektrischer Rasierapparat 4 im Bereich seines Scherkopfes eingeführt ist. Im Oberteil 2 sind die für den Betrieb der Reinigungsvorrichtung 1 benötigten Komponenten angeordnet. Bei diesen Komponenten, die von außen nicht sichtbar und deshalb in Fig. 1 nicht dargestellt sind, handelt es sich beispielsweise um eine Fördereinrichtung zum Fördern einer Reinigungsflüssigkeit, einen Elektromotor zum Antreiben der Fördereinrichtung usw. Unterhalb des Oberteils 2 ist eine auswechselbare Kartusche 5 angeordnet, die als ein Unterteil der Reinigungsvorrichtung 1 ausgebildet ist und das Oberteil 2 trägt. Neben ihrer Funktion als tragendes Teil der Reinigungsvorrichtung 1 dient die Kartusche 5 dazu, die Reinigungsflüssigkeit zu bevorraten. Ist die Reinigungsflüssigkeit aufgebraucht oder stark verschmutzt, so wird durch Auswechseln der Kartusche 5 frische Reinigungsflüssigkeit bereitgestellt. Beim dargestellten Ausführungsbeispiel gehen die äußeren Mantelflächen des Oberteils 2 und der Kartusche 5 ohne radialen Versatz ineinander über, so daß die Kartusche 5 optisch nicht als eine Fremdkomponente in Erscheinung tritt, sondern einen integralen Bestandteil der Reinigungsvorrichtung 1 bildet. Um eine gute Standfestigkeit zu erzielen, verjüngt sich die Reinigungsvorrichtung 1 von unten nach oben. Dies gilt sowohl für das Oberteil 2 als auch für die Kartusche 5. Dabei weist sowohl das Oberteil 2 als auch die Kartusche 5 in weiten Bereichen einen kreisförmigen Querschnitt auf.

Fig. 2 zeigt das Ausführungsbeispiel aus Fig. 1 ohne den Rasierapparat 4, so daß der Blick auf einen über die Aufnahmeöffnung 3 zugänglichen Reinigungsbehälter 6 freigegeben wird, in den der Rasierapparat 4 während des Reinigungsvorgangs eintaucht. Der Reinigungsbehälter 6 kann mit Reinigungsflüssigkeit gefüllt werden, die mit der Fördereinrichtung von der Kartusche 5 in den Reinigungsbehälter 6 gefördert wird. Im Bereich des Reinigungsbehälters 6 sind elektrische Kontakte 7 angeordnet, die an entsprechenden Kontaktstellen des Rasierapparats 4 anliegen, wenn dieser in den Reinigungsbehälter 6 eintaucht. An der Außenseite des Oberteils 2 ist ein elektrischer Anschluß 8 vorgesehen, über den dem Oberteil 2 eine Betriebsspannung zugeführt werden kann. Weiterhin kann das Oberteil 2 noch einen figürlich nicht dargestellten Schalter zum Starten des Reinigungsvorgangs aufweisen, falls ein automatisches Starten des Reinigungsvorgangs bei Berührung der elektrischen Kontakte 7 durch den Rasierapparat 4 nicht gewünscht wird.

Über die elektrischen Kontakte 7 kann der Scherkopf des Rasierapparats 4 während des Reinigungsvorgangs in Betrieb genommen werden, so daß eine Relativbewegung zwischen den Komponenten des Scherkopfes und der Reinigungsflüssigkeit erzeugt wird und dadurch eine intensive Reinigungswirkung erzielt werden kann. Je nach Ausführung der Reinigungsvorrichtung 1 kann über die elektrischen Kontakte 7 beispielsweise ein im Rasierapparat 4 hinterlegtes Reinigungsprogramm gestartet werden, mit dem der Scherkopf automatisch für eine oder mehrere Zeitspannen in Betrieb genommen wird. Bei dem Reinigungsprogramm ist zwischen den Betriebsphasen jeweils eine Einweichzeit ohne Scherkopfbetrieb vorgesehen. Die Hinterlegung des Reinigungsprogramms im Rasierapparat 4 ermöglicht eine relativ einfache Ausbildung der Reinigungsvorrichtung 1. Es ist aber auch möglich das Reinigungsprogramm in der Reinigungsvorrichtung 1 zu hinterlegen und den Rasierapparat 4 gemäß dem Reinigungsprogramm über die elektrischen Kontakte 7 anzusteuern. Zudem kann einem Rasierapparat 4, der mit einem Akku betrieben wird, über die elektrischen Kontakte 7 ein Ladestrom zugeführt werden.

Je nach Ausführung der Reinigungsvorrichtung 1 wird der Scherkopf des Rasierapparats 4 während des Reinigungsvorgangs von einem Flüssigkeitsstrom umspült, der von der Fördereinrichtung erzeugt wird, oder taucht in die eher statisch im Reinigungsbehälter 6 vorhandene Reinigungsflüssigkeit ein. Nach dem Reinigungsvorgang strömt die Reinigungsflüssigkeit inklusive der vom Scherkopf abgelösten Schmutzstoffe in die Kartusche 5 zurück, in der die Schmutzstoffe im Laufe der Zeit absedimentieren. Um zu verhindern, daß die Schmutzstoffe zusammen mit der Reinigungsflüssigkeit wieder in den Reinigungsbehälter 6 gefördert werden, kann ein Filter vorgesehen werden.

Fig. 3 zeigt ein Ausführungsbeispiel für die erfindungsgemäße Reinigungsvorrichtung 1 mit abgenommener Kartusche 5 in perspektivischer Darstellung. Das Oberteil 2 weist an seiner Unterseite in zentraler Position einen rohrförmigen Fortsatz 9 auf, der wenigstens in einem zur Unterseite benachbarten Teilbereich mit einem Innengewinde 10 versehen ist. Die Kartusche 5 weist auf ihrer Oberseite ebenfalls in zentraler Position eine kreisrunde Öffnung 11 auf, deren Rand mit einem Außengewinde 12 versehen ist. Das Innengewinde 10 und das Außengewinde 12 sind so aufeinander abgestimmt, daß das Oberteil 2 auf die Kartusche 5 geschraubt werden kann und dadurch eine lösbare mechanische Verbindung zwischen dem Oberteil 2 und der Kartusche 5 hergestellt werden kann. Hierzu wird der rohrförmige Fortsatz 9 des Oberteils 2 soweit in die Öffnung 11 der Kartusche 5 eingeführt, daß das Innengewinde 10 am Außengewinde 12 anliegt. Danach werden das Oberteil 2 und die Kartusche 5 gegeneinander verdreht und dadurch verschraubt. Durch die jeweils mittige Anordnung des Innengewindes 10 und des Außengewindes 12 liegen die Unterseite des Oberteils 2 und die Oberseite der Kartusche 5 im verschraubten Zustand deckungsgleich aneinander. Der rohrförmige Fortsatz 9 taucht dabei durch die Öffnung 11 soweit in die Kartusche 5 ein, daß eine Förderung der Reinigungsflüssigkeit aus der Kartusche 5 möglich ist. Um eine Ermittlung des Füllstandes der Reinigungsflüssigkeit zu ermöglichen, ist in die Mantelfläche der Kartusche 5 ein Sichtfenster 13 eingelassen, durch das hindurch der Füllstand der Reinigungsflüssigkeit abgelesen werden kann. Bei einem zu geringen Füllstand wird die Kartusche 5 vom Oberteil 2 abgeschraubt und eine neue Kartusche 5 an das Oberteil 2 angeschraubt.

Fig. 4 zeigt ein weiteres Ausführungsbeispiel für die erfindungsgemäße Reinigungsvorrichtung 1 mit abgenommener Kartusche 5 in perspektivischer Darstellung. Dieses Ausführungsbeispiel unterscheidet sich vom Ausführungsbeispiel der Fig. 3 insbesondere hinsichtlich der Ausbildung des Kopplungsmechanismus zwischen dem Oberteil 2 und der Kartusche 5. Im Gegensatz zum Ausführungsbeispiel der Fig. 3 ist keine Schraubverbindung, sondern eine Bajonettverbindung vorgesehen. Hierzu ist beispielsweise am rohrförmigen Fortsatz 9 des Oberteils 2 ein Rastelement 14 ausgebildet, das in ein im Bereich der Öffnung 11 der Kartusche 5 angeordnetes Gegenstück 15 eingerastet werden kann. Zum Einrasten des Rastelements 14 in das Gegenstück 15 werden die Unterseite des Oberteils 2 und die Oberseite der Kartusche 5 in einer vorgegebenen Winkellage einander angenähert und dann um einen definierten Drehwinkel relativ zueinander verdreht. Um das Einrasten zu erleichtern, weist die Kartusche 5 auf ihrer Oberseite eine Führungsöffnung 16 auf, in die im Rahmen des Einrastvorgangs ein an der Unterseite des Oberteils 2 angeordneter Stift 17 eingefädelt wird. Die Führungsöffnung 16 ist als ein Langloch ausgebildet, das gemäß einem Kreisbogen gekrümmt ist. In einer ersten Endstellung des Stiftes 17 in der Führungsöffnung 16 ist das Rastelement 14 in das Gegenstück 15 eingerastet, so daß das Oberteil 2 und die Kartusche 5 fest miteinander verbunden sind. In einer zweiten Endstellung gibt das Gegenstück 15 das Rastelement 14 frei, so daß die Kartusche 5 vom Oberteil 2 getrennt werden kann.

Um das Auswechseln der Kartusche 5 zu erleichtern, verfügt das Oberteil 2 bei dem Ausführungsbeispiel gemäß Fig. 4 über drei Standfüße 18, die an der Unterseite des Oberteils 2 angeordnet sind und auf die das von der Kartusche 5 abgenommene Oberteil 2 abgestellt werden kann. Damit das Zusammenfügen des Oberteils 2 und der Kartusche 5 durch die Standfüße 18 nicht behindert wird, weist die Kartusche 5 an ihrer Oberseite drei Zusatzöffnungen 19 auf, die ähnlich wie die Führungsöffnung 16 geformt sind und die Standfüße 18 aufnehmen.

## Patentansprüche

1. Elektrische Reinigungsvorrichtung für einen Rasierapparat (4), mit einem Oberteil (2), das einen Reinigungsbehälter (6) zur Aufnahme des Rasierapparats (4) im Bereich seines Scherkopfes und eine von einem Elektromotor angetriebene Fördereinrichtung für eine Reinigungsflüssigkeit aufweist, **dadurch gekennzeichnet, daß** sich das Oberteil (2) auf einer auswechselbaren Kartusche (5) zur Bevorratung der Reinigungsflüssigkeit abstützt.

2. Reinigungsvorrichtung nach Anspruch 1, **dadurch gekennzeichnet, daß** das Oberteil (2) und die Kartusche (5) durch eine Koppeleinrichtung lösbar miteinander verbunden sind.

3. Reinigungsvorrichtung nach Anspruch 2, **dadurch gekennzeichnet, daß** die Koppeleinrichtung durch zusammenwirkende Koppelelemente (10, 12, 14, 15) auf der Unterseite des Oberteils (2) und auf der Oberseite der Kartusche (5) gebildet wird.

4. Reinigungsvorrichtung nach einem der Ansprüche 2 oder 3, **dadurch gekennzeichnet, daß** die Koppeleinrichtung als eine Schraubverbindung ausgebildet ist.

5. Reinigungsvorrichtung nach einem der Ansprüche 2 oder 3, **dadurch gekennzeichnet, daß** die Koppeleinrichtung als ein Rastmechanismus ausgebildet ist.

6. Reinigungsvorrichtung nach einem der vorhergehenden Ansprüche, **dadurch gekennzeichnet, daß** das Oberteil (2) Standfüße (18) zum Abstellen des Oberteils (2) bei abgenommener Kartusche (5) aufweist.

7. Reinigungsvorrichtung nach einem der vorhergehenden Ansprüche, **dadurch gekennzeichnet, daß** das Oberteil (2) eine Aktivierungseinrichtung zur wenigstens zeitweisen Inbetriebnahme des Rasierapparats (4) aufweist.

8. Reinigungsvorrichtung nach Anspruch 7, **dadurch gekennzeichnet, daß** die Aktivierungseinrichtung als wenigstens ein elektrischer Kontakt (7) ausgebildet ist.

9. Reinigungsvorrichtung nach einem der vorhergehenden Ansprüche, **dadurch gekennzeichnet, daß** die äußere Form der Kartusche (5) im Übergangsbereich zum Oberteil (2) an die äußere Form des Oberteils (2) angepaßt ist.

10. System bestehend aus einem Rasierapparat (4) und einer elektrischen Reinigungsvorrichtung (1) für den Rasierapparat (4), **dadurch gekennzeichnet, daß** die Reinigungsvorrichtung (1) gemäß einem der Ansprüche 1 bis 9 ausgebildet ist und der Rasierapparat (4) über eine durch die Reinigungsvorrichtung (1) aktivierbare Reinigungsfunktion zur zeitweisen Inbetriebnahme des Rasierapparats (4) während des Reinigungsvorgangs verfügt.

## Claims

1. An electric cleaning device (1) for a shaving apparatus (4), with an upper portion (2) having a cleaning receptacle (6) for receiving the shaving head section of the shaving apparatus (4) and an electric motor powered fluid impelling device for a cleaning fluid, **characterized in that** the upper portion (2) takes support upon a replaceable cartridge (5) holding a supply of cleaning fluid.

2. The cleaning device according to claim 1, **characterized in that** the upper portion (2) and the cartridge (5) are releasably connected with one another by a coupling device.

3. The cleaning device according to claim 2, **characterized in that** the coupling device is formed by cooperating coupling elements (10, 12, 14, 15) on the underside of the upper portion (2) and on the top surface of the cartridge (5).

4. The cleaning device according to any one of claims 2 or 3, **characterized in that** the coupling device is constructed as a screwed joint.

5. The cleaning device according to any one of claims 2 or 3, **characterized in that** the coupling device is constructed as a detent mechanism.

6. The cleaning device according to any one of the preceding claims, **characterized in that** the upper portion (2) is equipped with feet (18) for supporting the upper portion (2) on a surface when the cartridge (5) has been removed.

7. The cleaning device according to any one of the preceding claims, **characterized in that** the upper portion (2) includes an activating device for setting the shaving apparatus (4) in operation at least temporarily.

8. The cleaning device according to claim 7, **characterized in that** the activating device is constructed as at least one electrical contact (7).

9. The cleaning device according to any one of the preceding claims, **characterized in that** the outer contour of the cartridge (5) is shaped to conform to the outer contour of the upper portion (2) in the area of transition to said upper portion (2).

10. A system comprised of a shaving apparatus (4) and an electric cleaning device (1) for said shaving apparatus (4) **characterized in that** said cleaning device (1) is constructed according to any one of claims 1 to 9 and said shaving apparatus (4) possesses a cleaning function that is activatable by the cleaning device (1) in the sense of setting the shaving apparatus (4) in operation temporarily during a cleaning cycle.

## Revendications

1. Dispositif de nettoyage électrique pour un appareil de rasage (4), comportant une partie supérieure (2), qui présente un récipient de nettoyage (6) pour recevoir l'appareil de rasage (4) au niveau de sa tête de rasage et un dispositif de transport d'un liquide de nettoyage entraîné par un moteur électrique, **caractérisé en ce que** la partie supérieure (2) s'appuie sur une cartouche (5) remplaçable pour stocker le liquide de nettoyage.

2. Dispositif de nettoyage selon la revendication 1, **caractérisé en ce que** la partie supérieure (2) et la cartouche (5) sont reliées l'une à l'autre de manière amovible par un dispositif de couplage.

3. Dispositif de nettoyage selon la revendication 2, **caractérisé en ce que** le dispositif de couplage est formé par des éléments de couplage (10,12,14,15) coopérant sur le côté inférieur de la partie supérieure (2) et sur le côté supérieur de la cartouche (5).

4. Dispositif de nettoyage selon une des revendications 2 ou 3, **caractérisé en ce que** le dispositif de couplage est conçu comme une liaison par vissage.

5. Dispositif de nettoyage selon une des revendications 2 ou 3, **caractérisé en ce que** le dispositif de couplage est conçu comme un mécanisme d'encliquetage.

6. Dispositif de nettoyage selon une des revendications précédentes, **caractérisé en ce que** la partie supérieure (2) présente des pieds d'assise (18) pour caler la partie supérieure (2) quand la cartouche (5) est retirée.

7. Dispositif de nettoyage selon une des revendications précédentes, **caractérisé en ce que** la partie supérieure (2) présente un dispositif d'activation pour mettre en service au moins ponctuellement l'appareil de rasage (4).

8. Dispositif de nettoyage selon la revendication 7, **caractérisé en ce que** le dispositif d'activation est conçu comme au moins un contact électrique (7).

9. Dispositif de nettoyage selon une des revendications précédentes, **caractérisé en ce que** la forme extérieure de la cartouche (5) dans la zone de transition avec la partie supérieure (2) est adaptée à la forme extérieure de la partie supérieure (2).

10. Système constitué d'un appareil de rasage (4) et d'un dispositif de nettoyage électrique (1) pour l'appareil de rasage (4), **caractérisé en ce que** le dispositif de nettoyage (1) est conçu conformément à une des revendications 1 à 9 et l'appareil de rasage (4) dispose d'une fonction de nettoyage activable par l'intermédiaire du dispositif de nettoyage (1) pour ponctuellement mettre en service l'appareil de rasage (4) pendant le processus de nettoyage.
